# EUROPÄISCHE PATENTSCHRIFT

(11) **EP 3 830 335 B1**
(45) Veröffentlichungstag und Bekanntmachung des Hinweises auf die Patenterteilung: **23.10.2024**
(21) Anmeldenummer: 19730355.5
(22) Anmeldetag: 13.06.2019
(51) Int. Cl.: D21F 3/02

(54) **PRESSMANTEL, DESSEN VERWENDUNG SOWIE PRESSWALZE UND SCHUHPRESSE**
PRESS COVER, USE THEREOF, AND PRESS ROLL AND SHOE PRESS
ENVELOPPE DE PRESSE, SON UTILISATION, ROULEAU DE PRESSE ET PRESSE À SABOT

(30) Priorität: 01.08.2018 DE 102018118604
(43) Veröffentlichungstag der Anmeldung: 09.06.2021
(73) Patentinhaber: Voith Patent GmbH, 89522 Heidenheim (DE)
(72) Erfinder: ZOU, Juanhao, 89522 Heidenheim (DE); WESTERHOLZ, Richard, 89522 Heidenheim (DE); ERMERT, Simon, 89231 Neu-Ulm (DE)
(74) Vertreter: Voith Patent GmbH - Patentabteilung
(86) Internationale Anmeldenummer: PCT/EP2019/065496
(87) Internationale Veröffentlichungsnummer: WO 2020/025211

(56) Entgegenhaltungen:
- DE-U1- 29 621 524
- US-A- 5 753 085

## Beschreibung

Die Erfindung geht aus von einem Pressmantel, insbesondere für eine Pressvorrichtung zur Behandlung einer Faserstoffbahn, z.B. zu deren Glättung oder Entwässerung, im Einzelnen gemäß den unabhängigen Ansprüchen. Die Erfindung betrifft auch eine Presswalze, eine Schuhpresse und die Verwendung eines Pressmantels in einer solchen, im Einzelnen gemäß den nebengeordneten Ansprüchen.

Pressenvorrichtungen wie Schuhpressen sind seit langem Bestandteil moderner Papiermaschinen. Sie umfassen im Wesentlichen einen stationär angeordneten Schuh (auch Pressschuh genannt), welcher sich in einer Maschinenquerrichtung erstreckt und einen um den stationären Schuh umlaufenden Pressmantel. Letzter ist verformbar und nimmt im Betrieb im Wesentlichen eine rohrförmige Form an. Der Schuh ist so geformt, dass er mit einer Gegenwalze einen Pressnip (Pressspalt) bildet. Der Pressnip ist durch die Anlagefläche der Gegenwalze im Schuh definiert. Der Schuh ist beweglich ausgeführt und kann an die Gegenwalze bewegt werden.

An den Pressmantel werden enorme Anforderungen in Bezug auf seine Stabilität gestellt, nämlich hinsichtlich Oberflächenhärte, Beständigkeit gegen Druck, Temperatur und Hydrolyse. Der Pressmantel ist zudem während des Betriebs starken Biegewechselbelastungen ausgesetzt. Beim Einlaufen am Schuhrand - in Drehrichtung des Pressmantels gesehen vor dem Pressnip - erfolgt zunächst eine Biegung unter einem verhältnismäßig kleinen Radius. Diese geht sofort in eine gegenläufige Biegung beim Durchlaufen des Pressnips über. Beim Auslaufen am anderen Schuhrand, also - in Drehrichtung des Pressmantels gesehen nach dem Pressnip - erfolgt wieder eine gegenläufige Biegung. Diese Verformung des Pressmantels beim Ein- und Auslaufen wird auch als Wechselnip bezeichnet. Es ist leicht ersichtlich, dass die Neigung des Pressmantels, besonders an dieser Stelle zu brechen, durch die hohe mechanische Beanspruchung sehr groß ist. Entsprechend sind aus dem Stand der Technik viele Maßnahmen bekannt, die die Stabilität des Pressmantels erhöhen sollen.

Der Pressmantel muss somit ausreichend flexibel sein, damit er sich um den Schuh führen lässt, er muss ausreichend steif sein, damit er sich im Nip unter der Presslast nicht zu stark verformt oder komprimiert, und er muss ausreichend verschleißfest sein. Pressmäntel bestehen deshalb aus einer ein- oder mehrlagigen Polymerschicht, bevorzugt aus Polyurethan, in die Verstärkungsfäden in Form von Gelegen oder Geweben eingebettet sein können.

Die vorliegende Erfindung betrifft derartige eingangs genannte, gattungsgemäße Gegenstände. Ein gattungsgemäßer Pressmantel nach dem Oberbegriff von Anspruch 1 ist aus der Druckschriften DE 296 21 524 U1 bekannt. Ferner wird auch noch auf die Druckschrift US 5 753 085 A hingewiesen. Aus dem Stand der Technik bekannte Pressmäntel neigen im bestimmungsgemäßem Betrieb zu einem vorzeitigen Ausfall infolge einer - oft nur lokalen - Überbelastung im Nip. Eine solche entsteht, wenn bei einem sogenannten Batzendurchgang ein Fremdkörper durch den Nip geht. Eine solche Überbelastung führt oftmals dazu, dass die Verstärkungsfäden bzw. die Polymerschicht, in welches sie eingebettet sind, reißen. Ein Pressmantel, der von innen ölgeschmiert ist, kann undicht werden, sodass das Öl mit der herzustellenden Faserstoffbahn in Kontakt kommt. Der Pressmantel muss infolge dessen gewechselt werden. Dies führt in der Praxis zu ungeplanten Stillständen der Pressvorrichtung und damit zu erhöhten, kostspieligen Ausfallzeiten.

Es ist entsprechend Aufgabe der Erfindung, einen Pressmantel anzugeben, welcher die Nachteile des Standes der Technik vermeidet. Insbesondere soll eine auch nur lokale Beschädigung des Pressmantels infolge einer Überbelastung im bestimmungemäßen Betrieb verhindert werden. Der Pressmantel soll daher solche kurzzeitigen Überbelastungen standhalten und damit seine Lebensdauer vergrößert sowie die Stillstandszeiten einer mit einem solchen Pressmantel ausgestatteten Pressvorrichtung reduziert werden.

Die Aufgabe wird durch die Merkmale der unabhängigen Ansprüche gelöst. Besonders bevorzugte und vorteilhafte Ausführungsformen der Erfindung sind in den Unteransprüchen wiedergegeben.

Die Erfinder haben erkannt, dass der Pressmantel lokale Überbelastungen besser als die aus dem Stand der Technik bekannten Pressmäntel kompensieren kann, wenn die Verstärkungsfäden besonders ausgebildet sind. Gemäß der Erfindung werden Verstärkungsfäden als Flachfäden verwendet. Das bedeutet, dass Verstärkungsfäden benutzt werden, die aus einer einzigen Faser oder aus einem Faserbündel mehrerer Fasern hergestellt wurden und eine flache Außenkontur aufweisen (im einem Querschnitt senkrecht durch deren Längserstreckung gesehen. Untersuchungen haben gezeigt, dass der Einsatz erfindungsgemäßer Verstärkungsfäden, eingebettet in eine Polymerschicht, auch zu einer geringen Ablösung des Materials des Polymers von den Verstärkungsfäden führt. Anders ausgedrückt, haben die erfindungsgemäßen Verstärkungsfäden eine geringere Neigung, sich bei einem Batzendurchgang weniger stark von der sie einbettenden Polymerschicht abzulösen. Hierdurch wird die Lebensdauer eines solchen Pressmantels erhöht. Gleichzeitig wird die Häufigkeit der Stillstand einer mit dem Pressmantel ausgerüsteten Pressvorrichtung reduziert.

Die Definition, dass zumindest die Längsfäden als erfindungsgemäße Verstärkungsfäden hergestellt sind, bedeutet dass nur die Längsfäden so ausgeführt sind oder zusätzlich die Längsfäden und mindestens ein weiterer Umfangsfaden so hergestellt sind. Wenn bevorzugt z.B. ein Gelege aus Umfangs- und Längsfäden vorliegt, dann heißt dies, dass mindestens die Längsfäden erfindungsgemäß ausgeführt sind. Anders ausgedrückt, kann dann der wenigstens eine Umfangsfaden herkömmlich gezwirnt, also die Faserbündel eines als Umfangsfanden ausgeführten Verstärkungsfadens untereinander verdrillt, also frei von einer Verflechtung untereinander sein. Grundsätzlich wäre es jedoch denkbar, auch die Umfangsfäden, wie die Längsfäden herzustellen, nämlich dass deren Fasern oder Faserbündel untereinander verflochten sind.

Unter einem Pressmantel im Sinne der Erfindung ist ein Band, Schlauch oder ein Mantel zu verstehen, das/der wie dargestellt, zusammen mit einer Faserstoffbahn durch den Pressnip einer Schuhpresse geführt wird. Zur Entwässerung der Faserstoffbahn kann im bestimmungsgemäßen Betrieb die radial äußerste Oberfläche (Polymerschicht) des Pressmantels mit einem Pressfilz in Kontakt kommen, von dem die zu entwässernde Faserstoffbahn direkt getragen wird. Je nach Ausführungsform der Presseinrichtung kann z.B. zur Glättung dieser der Pressmantel im bestimmungsgemäßen Betrieb auch direkt mit der Faserstoffbahn in Kontakt kommen. Der Pressmantel ist dabei als ein in Umfangsrichtung um dessen Längsachse endloser, geschlossener Mantel (Schlauch) ausgeführt. An seinen axialen Enden ist er - in Breitenrichtung gesehen (entlang der Längsachse) - offen. Damit kann der Pressmantel an diesen axialen Enden von zwei seitlichen Spannscheiben gehalten werden, um die Schuhpresswalze zu bilden. Anstatt der Führung durch die beiden seitlichen Spannscheiben kann der Pressmantel, wie es bei offenen Schuhpressen der Fall ist, über den Pressschuh und mehrere Leitwalzen geführt werden. Unabhängig davon, ob der Pressmantel von den Spannscheiben oder den Leitwalzen geführt ist, gelangt der Pressschuh (bzw. die Leitwalzen) mit einem Teil der radial innersten Oberfläche des Pressmantels (zeitweise) in Kontakt. Die radial äußerste Oberfläche eines solchen Pressmantels, also z.B. die radial äußerste Polymerschicht desselben kann mit Rillen und/oder Blindbohrungen versehen sein.

Mit Längsrichtung ist jene Richtung gemeint, die parallel zur Längsachse des Pressmantels verläuft. Die Längsachse entspricht zugleich der Symmetrie- oder Drehachse des fertigen Pressmantels bzw. der Presswalze. Die Umfangsrichtung des Pressmantels verläuft um dessen radiale Begrenzung gesehen um die Längsachse herum. Der Begriff parallel schießt auch jene Winkelabweichungen zweier in unterschiedlichen Ebenen liegender Verstärkungsfäden von +/- 5° zueinander ein.

Der Pressmantel bzw. die wenigstens eine Polymerschicht kann teilweise oder vollständig aus einem Polymer hergestellt sein. Als Polymer kann dabei ein gießbares, aushärtbares, bevorzugt elastomeres Polymer wie Polyurethan eingesetzt werden. Das Polymer kann folglich als Gießelastomer eingestellt sein.

Mit Polymerschicht ist eine Schicht gemeint, die ein solches gießbares, aushärtbares, bevorzugt elastomeres Polymer umfasst oder vollständig daraus hergestellt ist. Bevorzugt kann die Polymerschicht eine einteilig durch Urformen hergestellte, ausgehärtete Schicht sein. Anders ausgedrückt ist diese monolithisch urgeformt, also durch z.B. Gießen hergestellt. Der Begriff einteilig schließt auch Fälle ein, in denen die eine Schicht wiederum beim Gießen des Polymers aus mehreren Lagen gleichen Materials hergestellt wurde. Dies jedoch nur insoweit wie diese Lagen nach dem Aushärten im Wesentlichen nicht mehr sichtbar sind, sondern sich eine einzige, bevorzugt einheitliche Schicht ergibt. Selbiges gilt entsprechend für den fertigen Pressmantel.

Bei Vorsehen mehrerer Polymerschichten können diese in Radialrichtung gesehen - zumindest abschnittsweise über die Breite des Pressmantels - übereinander angeordnet sein. Zumindest abschnittsweise über der Breite des Pressmantels bedeutet, dass der Pressmantel z.B. an dessen axialen Enden entlang der Längsachse des Pressmantels nur einschichtig ist, wohingegen er zwischen den axialen Enden zwei- oder mehrschichtig ausgebildet ist. Die Polymerschichten können sich jedoch auch über die gesamte Breite des Pressmantels erstrecken. Auch kann die Dicke des Pressmantels - und somit die Dicke der einzelnen Polymerschichten - in einem Schnitt durch dessen Längsachse abschnittsweise entlang der Längsachse variieren. So kann z.B. die radial äußerste Polymerschicht im Bereich der Breitenränder des Pressmantels geringer sein als in der Mitte des Pressmantels. Anders ausgedrückt kann im Bereich der Breitenränder die radial äußerste Polymerschicht weniger dick sein als eine radial innere oder radial innerste Polymerschicht. Bevorzugt ist/sind genau eine, zwei oder drei Polymerschichten vorgesehen. Diese können hinsichtlich ihres Polymers identisch ausgeführt sein oder hinsichtlich ihrer Härte oder Stöchiometrie des Präpolymers variieren. Eine Gesamtdicke des fertigen Pressmantels in einem Schnitt durch die Längsachse desselben in Radialrichtung gemessen kann 5 bis 10 mm, bevorzugt 5 bis 7, besonders bevorzugt 5 bis 6 mm betragen. Gemäß der Erfindung kann bei Vorsehen einer einzigen Schicht der Pressmantel aus nur einem Guss, d.h. monolithisch hergestellt sein, sodass die einzige Schicht die eben genannte Dicke aufweist.

Ein fertiger Pressmantel im Sinne der Erfindung ist ein solcher, dessen wenigstens eine Polymerschicht ausgehärtet und eventuell abschließend bearbeitet, also für den eingangs genannten Zweck in z.B. einer Schuhpresse einsatzbereit ist. Analog ist mit fertiger Polymerschicht eine Schicht gemeint, die ausgehärtet ist.

Unter einem Verstärkungsfaden im Sinne der Erfindung wird ein biegeschlaffes, textiles Liniengebilde verstanden, das eine dominierende Erstreckung und eine Gleichmäßigkeit in seiner in Längsrichtung aufweist. Der Verstärkungsfaden ist aus einer Mehrzahl, also mindestens zwei Fasern oder mindestens zwei Faserbündeln durch Verflechten dieser untereinander hergestellt. Ist von Faser die Rede, dann ist eine einzige, endlose Faser nach Art eines Monofilaments gemeint. Wird hingegen von einem Faserbündel im Sinne der Erfindung gesprochen, handelt es sich nicht um Monofilamente sondern um seinerseits einen Einzelfaden, wie ein Zwirn oder Garn, also ein Bündel an Endlosfasern oder Monofilamenten. Die Faserbündel selbst können durchaus aus untereinander verdrillten Fasern hergestellt sein.

Mit dem Begriff Verstärkungsstruktur im Sinne der Erfindung ist eine Verstärkung der wenigstens einen, das Polymer enthaltenden oder aus diesem bestehenden Schicht - also der Polymerschicht - gemeint. Dabei ist die Verstärkungsstruktur vollständig in die Polymerschicht eingebettet sein, sodass die Verstärkungsstruktur nicht über die Begrenzung der Polymerschicht hinausgeht. Anders ausgedrückt übernimmt die Polymerschicht die Rolle einer Matrix, welche die Verstärkungsstruktur umgibt und infolge von Adhäsions- oder Kohäsionskräften an die Matrix bindet. Eine solche Verstärkungsstruktur kann textile Liniengebilde - z. B. Garne oder Zwirne -umfassen und aus einem entsprechenden Ausgangsmaterial, z.B. durch Wickeln herstellbar sein. Anders ausgedrückt, ist ein einzelner erfindungsgemäßer Verstärkungsfäden für sich betrachtet ein textiles Liniengebilde. Mehrere solcher Verstärkungsfäden können so, z.B. als Längs- und/oder Umfangsfäden ausgeführt sein, dass sie zusammen ein textiles Flächengebilde bilden. Die erfindungsgemäße Verstärkungsstruktur ist ein Gelege. Der wenigstens eine Verstärkungsfaden, der in die wenigstens eine Polymerschicht eingebettet wird, stellt dann die Verstärkungsstruktur des Pressmantels bzw. dessen Polymerschicht dar.

Unter Ausgangsmaterial wird jenes Material oder Halbzeug verstanden, mittels dem die Verstärkungsstruktur des erfindungsgemäßen fertigen Pressmantels hergestellt wird.

Mit dem Begriff Flachfaden ist ein Faden gemeint, dessen Außenbegrenzung (Außenkontur) in einem Querschnitt senkrecht zu dessen Längserstreckung gesehen eine Annäherung an ein Rechteck, ein Oval, eine Ellipse oder ein flaches Polygon, wie ein Viereck, ein Parallelogramm oder Trapez darstellt. Die Außenbegrenzung in dem genannten Querschnitt kann auch aus Freiformkurven, wie Splines zusammengesetzt sein oder einer Funktion, wie Polynomfunktion folgen. Selbstverständlich sind auch runde Kurven, wie Halbkreise, Sicheln, Zykloiden, Epizykloide, z.B. Nephroide (knochenförmig) oder Kardioiden denkbar. Anders ausgedrückt, weist die Außenkontur in dem genannten Querschnitt gesehen eine größte Höhen- und eine größte Breitenerstreckung auf, wobei die Breitenerstreckung stets größer ist als die Höhenerstreckung. Die größte Breiten- und Höhenerstreckung der Außenkontur kann wie folgt ermittelt werden: In dem genannten Querschnitt wird zunächst um die Außenkontur des Flachfadens ein imaginäres Rechteck gelegt. Dabei wird das imaginäre Rechteck so bemessen, dass es die Außenkontur nach Art eines Umkreises umgibt: Das heißt, dass die Seiten des Rechtecks zugleich Tangenten an die Außenkontur ergeben bzw. die äußersten Eckpunkte der Außenkontur auf den Seiten des Rechtecks liegen. Die größte Breitenerstreckung der Außenkontur entspricht der Seitenlänge a und die größte Höhenerstreckung der Seitenlänge b des imaginären Rechtecks. Ist die Außenkontur zumindest eine symmetrische Figur, dann fallen die Symmetrieachsen der Außenkontur mit denen des imaginären Rechtecks zusammen. Ein Flachfaden gilt im Sinne der Erfindung dann als flach, wenn der Quotient aus der größten Breiten- zur größten Höhenerstreckung (deutlich) größer 1 ist. Deutlich größer 1 bedeutet, dass der Quotient 1,5 bis 3, bevorzugt 2, beträgt. Der Quotient entspricht dem Verhältnis des Seitenlängen a/b des imaginären Rechtecks. Man könnte alternativ auch sagen, dass der Flachfaden band- oder streifenförmig ausgebildet ist. Die Außenkontur ist dabei bevorzugt in Längsrichtung des Flachfadens gesehen gleich. Das bedeutet, dass der Flachfaden frei von Abschnitten - in Längsrichtung desselben gesehen - ist, bei denen sich die Querschnittsform z.B. sprunghaft ändert oder von Abschnitt zu Abschnitt gesehen gegeneinander verschränkt ist. Betrachtet man den Flachfaden aus unterschiedlichen Richtungen, die stets senkrecht zu dessen Längsrichtung stehen, dann weist er durchgehend die gleiche Außenkontur auf, zeigt also keine Einschnürungen über seine Länge.

Bei einem Flachfaden handelt es sich weiterhin um ein textiles Liniengebilde. Der Begriff Flachfaden wird synonym zu Verstärkungsfaden gebraucht.

Der Verstärkungsfaden, der Flachfaden bzw. die Verstärkungsstruktur kann aus einem Polymer hergestellt sein oder ein solches umfassen. Als Polymere bieten sich an Polyester, Polyethylennaphthalat oder Polyamide, wie Aramide.

Im Sinne der Erfindung ist mit einer Pressvorrichtung beispielsweise eine Schuhpresse z.B. zur Entwässerung oder Behandlung, wie Glättung einer Faserstoffbahn gemeint. Die Schuhpresse umfasst eine Schuhpresswalze und eine Gegenwalze, die zusammen einen Pressnip ausbilden oder begrenzen. Die Schuhpresswalze umfasst ferner einen umlaufenden Pressmantel und ein stehendes Presselement, den sogenannten Pressschuh. Letzterer stützt sich auf einem tragenden, ebenfalls stehenden Joch ab - beispielsweise über hydraulische Presselemente - und wird an den umlaufenden Pressmantel angedrückt. Der Pressmantel umläuft relativ zu dem feststehenden Pressschuh und Joch und wird dadurch im Pressnip an die Gegenwalze gepresst. Pressschuh und Joch sind radial innerhalb des Pressmantels angeordnet. Unter dem Begriff stehend wird verstanden, dass das Presselement nicht relativ zu der Schuhpresswalze oder der Gegenwalze umläuft, sich jedoch translatorisch - auf die Gegenwalze zu und von ihr weg, bevorzugt in Radialrichtung dieser - und damit relativ zu der Gegenwalze bewegen kann. Zusätzlich zur Faserstoffbahn und dem Pressmantel können ein oder mehrere in Umfangsrichtung endlos umlaufende Pressfilze und/oder weitere endlos umlaufende Pressbänder durch den Pressnip der Schuhpresse geführt werden. Eine solche Schuhpresse kann selbstverständlich mehr als einen Pressnip umfassen.

Unter einer Faserstoffbahn im Sinne der Erfindung ist ein Gelege bzw. Gewirre von Fasern, wie Holzfasern, Kunststofffasern, Glasfasern, Kohlenstofffasern, Zusatzstoffen, Additiven oder dergleichen zu verstehen. So kann die Faserstoffbahn beispielsweise als Papier-, Karton- oder Tissuebahn ausgebildet sein. Sie kann im Wesentlichen Holzfasern umfassen, wobei geringe Mengen anderer Fasern oder auch Zusatzstoffe und Additive vorhanden sein können. Dies bleibt je nach Einsatzfall dem Fachmann überlassen.

Erfindungsgemäß werden mehrere Verstärkungsfäden als Längsfäden und zumindest ein Verstärkungsfaden als Umfangsfaden, welcher die Längsfäden in Umfangsrichtung umgibt, als Gelege in die Polymerschicht eingebettet. Dadurch werden die erfindungsgemäßen Vorteile besonders gut erfüllt. Denn ein Gelege ist im Stande, besonders gut lokale Überbelastungen aufzunehmen.

Die erfindungsgemäßen Vorteile werden besonders gut erreicht, wenn der Pressmantel aus bevorzugt mehreren in Radialrichtung übereinander angeordneten Polymerschichten aufgebaut wird. Sind zwei Polymerschichten vorgesehen, dann ist die radial innere jene mit der erfindungsgemäßen Verstärkungsstruktur. Das bedeutet, dass die Verstärkungsstruktur nur in der radial innersten Polymerschicht angeordnet ist. Sind drei oder mehr Polymerschichten vorgesehen, dann ist die Verstärkungsstruktur bevorzugt in der zweit untersten Polymerschicht angeordnet, also in der, die in radial oberhalb der radial innersten Polymerschicht liegt.

Die Erfindung betrifft auch eine Presswalze, wie Schuhpresswalze, für eine Schuhpresse zur Entwässerung einer Faserstoffbahn, wobei die Presswalze wenigstens einen erfindungsgemäßen Pressmantel aufweist.

Auch betrifft die Erfindung eine Schuhpresse zur Entwässerung einer Faserstoffbahn, bevorzugt einer Papier-, Karton-, Tissue- oder Zellstoffbahn, umfassend eine Presswalze und eine Gegenwalze, die zusammen einen Nip ausbilden oder begrenzen, wobei die Presswalze einen umlaufenden Pressmantel umfasst, wobei der Pressmantel gemäß der Erfindung ausgebildet ist.

Schließlich betrifft die Erfindung die Verwendung eines erfindungsgemäßen Pressmantels für eine Presse, wie Schuhpresse zur Entwässerung einer Faserstoffbahn, bevorzugt einer Papier-, Karton-, Tissue- oder Zellstoffbahn.

Die Erfindung wird nachfolgend unter Bezugnahme auf die Zeichnungen ohne Einschränkung der Allgemeinheit näher erläutert. In den Zeichnungen zeigen:
- Fig. 1: eine teilgeschnittene, schematische Seitenansicht einer Schuhpresse mit einem Pressmantel gemäß eines Ausführungsbeispiels der vorliegenden Erfindung.
- Fig. 2a und 2b: Ausführungsformen eines Pressmantels jeweils in einen Schnitt durch dessen Längsachse gesehen;
- Fig. 3: eine stark schematisierte Darstellung einer Vorrichtung zur Herstellung des Pressmantels in einer Seitenansicht;
- Fig. 4a und 4b: eine stark vereinfachte, unmaßstäbliche Darstellung einer Außenkontur eines als Flachfaden ausgeführten erfindungsgemäßen Verstärkungsfadens.

In der Fig. 1 ist in einer teilgeschnittenen, schematischen Seitenansicht eine Schuhpresse 10 dargestellt, welche vorliegend eine erfindungsgemäße Presswalze, wie Schuhpresswalze 12, und eine Gegenwalze 14 umfasst. Schuhpresswalze 12 und Gegenwalze 14 sind hinsichtlich ihrer Längsachsen parallel zueinander angeordnet. Sie bilden zusammen einen Nip 22 aus oder begrenzen einen solchen.

Während die Gegenwalze 14 hier aus einer um ihre Längsachse rotierenden zylindrisch ausgestalteten Walze besteht, ist die Schuhpresswalze 12 aus einem Schuh 16, einem diesen tragenden stehenden Joch 18 und einem Pressmantel 20 zusammengesetzt. Schuh 16 und Joch 18 sind in Bezug auf die Gegenwalze 14 bzw. den Pressmantel 20 feststehend angeordnet. Das bedeutet, sie rotieren nicht. Dabei wird der Schuh 16 durch das Joch 18 abgestützt und über nicht dargestellte, hydraulische Presselemente an die radial innerste Oberfläche des relativ dazu umlaufenden Pressmantels 20 angepresst. Der Pressmantel 20, der Schuh 16 und Joch 18 in Umfangsrichtung umgibt, dreht sich dabei um seine Längsachse im entgegengesetzten Drehsinn zu der Gegenwalze 14. Aufgrund der konkaven Ausgestaltung des Schuhs 16 an seiner der Gegenwalze 14 zugewandten Seite ergibt sich ein vergleichsweise langer Nip 22.

Die Schuhpresse 10 eignet sich insbesondere zur Entwässerung von Faserstoffbahnen 24. Bei dem Betrieb der Schuhpresse wird eine Faserstoffbahn 24 mit einem oder zwei Pressfilzen 26, 26' durch den Pressspalt 22 geführt. Im vorliegenden Fall sind es genau zwei Pressfilze 26, 26', die die Faserstoffbahn 24 sandwichartig zwischen sich aufnehmen. Beim Durchgang durch den Nip 22 wird im Nip 22 auf die Faserstoffbahn 24 durch die Pressfilze 26, 26' mittelbar ein Druck ausgeübt. Dies geschieht dadurch, dass die radial äußerste Oberfläche der Gegenwalze 14 einerseits und die radial äußerste Oberfläche des Pressmantels 20 unmittelbar mit den entsprechenden Pressfilzen 26, 26' in Kontakt kommen. Die aus der Faserstoffbahn 24 austretende Flüssigkeit wird von dem bzw. den Pressfilzen 26, 26' und etwaigen in der Pressmanteloberfläche vorgesehen Vertiefungen (nicht dargestellt) vorübergehend aufgenommen. Nach dem Verlassen des Nips 22 wird die von den Vertiefungen des Pressmantels 20 aufgenommene Flüssigkeit abgeschleudert, bevor der Pressmantel 20 erneut in den Presspalt 22 eintritt. Zudem kann das von dem Pressfilz 26, 26' aufgenommene Wasser nach dem Verlassen des Pressspalts 22 mit Saugelementen entfernt werden.

Bei einer weiteren, in den Figuren nicht dargestellten Ausführungsform der Erfindung kann auf die Pressfilze 26, 26' verzichtet werden. In einem solchen Fall ist die Faserstoffbahn 24 einerseits mit dem Pressmantel 20 und andererseits mit der Gegenwalze 14, die gemeinsam einen Pressnip ausbilden, unmittelbar in Kontakt. Letztere kann dann als beheizter Trockenzylinder ausgeführt sein.

Der in Figur 1 dargestellte Pressmantel kann, wie in den nachfolgenden Figuren dargestellt, gemäß der Erfindung ausgeführt sein.

In den Fig. 2a und 2b sind in einem nicht maßstäblichen, teilweise dargestellten Querschnitt durch die Längsachse 20' des fertigen Pressmantels 20 unterschiedliche Ausführungsformen der Erfindung dargestellt. Der Abstand der Längsachse 20' zu der radial innersten Oberfläche der entsprechenden Polymerschicht des Pressmantels 20 ist ebenfalls nicht maßstäblich dargestellt.

Die Darstellung der Fig. 2a zeigt einen Pressmantel 20 mit einer einzigen Polymerschicht 20.1. In diese ist eine Verstärkungsstruktur 20" eingebettet. Im vorliegenden Falle sind die Polymerschicht 20.1 aus einem Polyurethan hergestellt. Dieses ist erhältlich aus einem Präpolymer und einem Vernetzer.

Gemäß der Darstellung der Fig. 2b, sind in ausgezogenen Linien genau zwei Polymerschichten vorgesehen, nämlich eine erste 20.1 und eine zweite 20.2. Im vorliegenden Fall ist die erste Polymerschicht 20.1 zugleich die radial äußerste Polymerschicht des Pressmantels 20. Die Anordnung bezieht sich - wie auch in der Darstellung der Fig. 2a - ausgehend von der Längsachse 20' des Pressmantels 20 in dessen Radialrichtung gesehen. Hingegen ist die zweite Polymerschicht 20.2 zugleich die radial innerste Polymerschicht des Pressmantels 20. Beide Polymerschichten 20.1, 20.2 grenzen in Radialrichtung gesehen unmittelbar aneinander an, d.h. es gibt keine Zwischenschicht zwischen diesen beiden. In gestrichelten Linien ist noch eine dritte Polymerschicht 20.3 angedeutet. Letztgenannte ist radial innerhalb der zweiten Polymerschicht 20.2 angeordnet. Vorliegend ist lediglich in der zweiten Polymerschicht 20.2 eine einzige Verstärkungsstruktur 20" vorgesehen. Selbstverständlich könnte dies auch anders sein, sodass alternativ eine solche Verstärkungsstruktur 20" in der ersten Polymerschicht 20.1 oder der dritten Polymerschicht 20.3 angeordnet sein könnte. Auch hier sind die erste und die zweite Polymerschicht 20.1, 20.2 jeweils aus einem Polyurethan hergestellt oder enthalten ein solches. Dies Gesagte gilt analog auch für die Fig. 2a.

Die Verstärkungsstruktur 20" ist in den beiden Ausführungsformen der Fig. 2 jeweils vollständig in die entsprechende Polymerschicht 20.1 bzw. 20.2 eingebettet. Das bedeutet, dass sich die Verstärkungsstruktur 20" nicht über die Begrenzungen der Polymerschicht 20.1, 20.2 hinauserstreckt.

Die Verstärkungsstruktur 20" besteht dabei einerseits aus einer Mehrzahl von als Längsfäden 21.1 ausgebildeten Verstärkungsfäden 21. Diese verlaufen parallel zur Längsachse 20' des Pressmantels 20 und sind über dessen Umfang zueinander mit Abstand verteilt angeordnet. Dies ist am besten an der Fig. 3 zu erkennen.

Zusätzlich ist anderseits auch einer oder mehrere, jeweils spiralig über den Umfang der entsprechenden Polymerschicht 20.1, 20.2 verlaufende, als Umfangsfäden 21.2 ausgeführte Verstärkungsfäden 21 vorgesehen, siehe wiederum die Fig. 2. Letztgenannte sind in den Fig. 2a und 2b mit unterbrochen gezeichneten Kreisen angedeutet. In der Darstellung der Fig. 2 bilden die Mehrzahl von Längsfäden 21.1 und der wenigstens eine Umfangsfaden 21.2 ein Gelege miteinander aus. Dabei sind die Umfangsfäden 21.2 derart angeordnet, dass sie die Längsfäden 21.1 umgeben, also weiter radial außen angeordnet sind als die Längsfäden 21.1. Längsfäden 21.1 und der wenigstens eine Umfangsfaden 21.2 überkreuzen sich in Radialrichtung gesehen infolge der spiralige Aufwicklung des wenigstens einen Umfangsfadens 21.2. In Radialrichtung gesehen (also in der Schnittdarstellung der Fog. 2a und b) berühren sie sich jedoch nicht an diesen Kreuzungspunkten sondern sind mit Abstand zueinander angeordnet. Dies hat den Vorteil, dass eine bessere Kraftverteilung von an den Pressmantel 20 radial außen angreifenden lokalen Überbelastungen in Richtung nach radial innen über den wenigstens einen Umfangsfaden 21.2 auf die Längsfäden 21.1 übertragen wird.

Wie in der Fig. 2 angedeutet, kann die radial äußerste Oberfläche des Pressmantels 20 bzw. die entsprechende Polymerschicht 20.1 Rillen oder Blindbohrungen aufweisen.

Die Fig. 4a und 4b zeigen eine stark vereinfachte, unmaßstäbliche und stark vergrößerte Darstellung einer Außenkontur in einem Querschnitt senkrecht zur Längserstreckung des Verstärkungsfadens 21 gesehen. Der Verstärkungsfaden 21, ist als Flachfaden ausgeführt. Die Längsrichtung bzw. -erstreckung des Verstärkungsfadens 21 läuft senkrecht zur Zeichenebene, in diese hinein. Der Einfachheit halber ist die die Außenkontur begrenzende Fläche schraffiert, sodass hieraus nicht erkenntlich ist, ob der einzelne Verstärkungsfaden 21 aus einer einzigen Faser oder aus mehreren, zu einem Faserbündel zusammengesetzten Fasern hergestellt ist. Beides ist denkbar.

Die Darstellung der Fig. 4a zeigt eine Auswahl unterschiedlicher, möglicher Außenkonturen, die der als Flachfaden ausgeführte Verstärkungsfaden 21 in seinem Querschnitt annehmen kann. Von links nach rechts sind dies: ein Oval bzw. eine Ellipse, ein Rechteck, eine knochenförmige Form (Nephroide), einen Halbkreis bzw. ein Halb-Oval bzw. eine Halb-Ellipse, eine Kardioide sowie ein Parallelogramm. Grundsätzlich können die Außenkonturen auch an die genannten Formen angelehnt sein.

In Fig. 4b ist gezeigt, was unter der größten Breitenerstreckung und der größten Höhenerstreckung der Außenkontur des Flachfadens im Zuge der vorliegenden Erfindung verstanden wird. Dies wird beispielhaft an einer knochenförmigen Außenkontur des als Flachfaden ausgeführten Verstärkungsfadens 21 erklärt. Dabei wird um diese Kontur ein imaginäres Rechteck gelegt (gestrichelt gezeichnet). Dies erfolgt so, dass die Seiten des Rechtecks, also dessen Kanten die Außenkontur vollständig innerhalb seiner Begrenzung aufnehmen. Anders ausgedrückt liegen die Kanten des imaginären Rechtecks so, dass sie z.B. Tangenten an die Außenkontur bilden oder dass die äußersten Kanten der Außenkontur auf den Kanten des imaginären Rechtecks zum Liegen kommen. In jedem Fall entspricht dann die Seitenlänge a der größten Breitenerstreckung der und die Seitenlänge b der größten Höhenerstreckung der Außenkontur des Verstärkungsfadens 21.

Der in den Fig. 4a und b dargestellt Verstärkungsfaden 21 kann als Längs- oder Umfangsfaden 21.1, 21.2 in der Verstärkungsstruktur 20" des Pressmantels 20, wie in den vorgehrgehenden Figuren ausgeführt, eingesetzt werden.

Fig. 3 zeigt in einer stark schematisierten Seitenansicht eine Vorrichtung zur Herstellung eines erfindungsgemäßen Pressmantels 20. Die Vorrichtung weist vorliegend genau einen zylindrischen Wickeldorn 4 auf. Auf dem Umfang ist eine Mehrzahl von als Längsfäden 21.1 ausgebildeten Verstärkungsfäden 21 mit Abstand zueinander versehen. Auf die radial äußerste Mantelfläche des Wickeldorns 4 wird ein Polymer aufgebracht, um eine Polymerschicht 20.1, 20.2, 20.3 - wie in den vorhergehenden Figuren beschrieben - aufzubringen. Zusätzlich wird z.B. ein Umfangsfaden 21.2 spiralig in das Polymer der Polymerschicht 20.1, 20.2, 20.3 eingebracht. Der Umfangsfaden 21.2 bildet nach Einbettung in das Polymer zusammen mit den Längsfäden 21.1 die Verstärkungsstruktur 20" des erfindungsgemäßen fertigen Pressmantels 20.

Der Wickeldorn 4 ist um seine Längsachse 20', die der Längsachse des herzustellenden Pressmantels entspricht, rotierbar gelagert. Längsachse 20' verläuft hier senkrecht in die Zeichenebene hinein. Über eine Leitung 5 wird durch eine Gießdüse 6 das Gießmaterial, wie gießfähiges, aushärtbares elastomeres Polymer, z.B. Polyurethan, von oben auf die radial äußerste Mantelfläche des Wickeldorns 4 bzw. auf die Längsfäden 21.1 gegeben. Ein solches Gießmaterial kann z.B. hinsichtlich seiner Topfzeit und Viskosität derart gewählt werden, dass es beim Gießen nicht vom Wickeldorn 4 heruntertropft. Währenddessen wird der Wickeldorn 4 in Pfeilrichtung um dessen Längsachse gedreht. Gleichzeitig mit dieser Drehung wird die Gießdüse 6 über eine geeignete, in Fig. 3 nicht weiter dargestellte Führung parallel zur Längsachse 20' entlang dieser relativ an dem Wickeldorn 4 entlanggeführt. Gleichzeitig mit dem Aufgießen des Gießmaterials wird der wenigstens eine Umfangsfaden 21.2 abgerollt und auf den sich drehenden Wickeldorn 4 zu Wendeln spiralig gewickelt. Dabei kann das Gießmaterial durch die Längsfäden 21.1 hindurch bis auf den Wickeldorn 4 gelangen. Das Polymer bildet in diesem Beispiel nach dem Schritt des Aushärtens eine radial innerste und bevorzugt elastomere Polymerschicht, die z.B. der Polymerschicht 20.1 des Pressmantels aus Fig. 2a entspricht, wovon in Fig. 3 nur ein Teil gezeigt ist.

Das aus der Gießdüse 6 austretende Gießmaterial ist ein Gemisch aus einem Präpolymer und einem Vernetzer. Ersteres wird aus einem nicht gezeigten Präpolymer-Behälter bereitgestellt, in dem es gespeichert oder angerührt wird. Das Präpolymer kann ein erfindungsgemäßes Isocyanat und ein Polyol umfassen. In dem Präpolymer-Behälter kann es zum Beispiel in Form eines Präpolymers aus den eben genannten Stoffen vorliegen. Der Vernetzer kann in einem Vernetzer-Behälter bereitgestellt werden. Präpolymer-Behälter und Vernetzer-Behälter sind der Vorrichtung zur Herstellung eines Pressmantels 20 zugeordnet. Sie sind über ebenfalls nicht dargestellte Leitungen strömungsleitend mit einer der Gießdüse 6 in Strömungsrichtung vorgeschalteten Mischkammer (nicht dargestellt) verbunden. Das Präpolymer-Vernetzer-Gemisch wird also stromauf und außerhalb der Gießdüse 6 hergestellt, also in der Mischkammer gemischt. Unabhängig von der Herstellung des Gemisches wird dieses dann auf die Oberfläche des Wickeldorns 4 zum Bilden der zumindest einen Polymerschicht des Pressmantels 20 aufgebracht.

Mittels eines solchen kontinuierlichen Gießvorgangs, der auch als Rotationsguss bekannt ist, wird also nach und nach über die Breite des Wickeldorns 4 ein endloser, um dessen Längsachse 20' in sich geschlossener zylinderrohrförmiger Pressmantel 20 hergestellt, dessen Innenumfang im Wesentlichen dem Außenumfang des Wickeldorns 4 entspricht.

Grundsätzlich wäre es denkbar die Verstärkungsfäden 21 auf mehr als den einen in Fig. 3 gezeigten Wickeldorn 4 zu wickeln. Beispielsweise könnten zwei Wickeldorne vorgesehen sein, die parallel hinsichtlich ihrer Längsachsen mit Abstand zueinander angeordnet sein könnten. Alternativ wäre es auch denkbar, das Polymer auch auf die radial innere Mantelfläche des Wickeldorns 4, z.B. nach Art des Schleuderns, aufzubringen. Unabhängig von der angesprochenen Ausführungsform wird der fertige Pressmantel 20 schließlich von dem wenigstens einen Wickeldorn 4 abgenommen.

Wie in der Fig. 3 dargestellt, ist der Pressmantel 20 gemäß der Erfindung ausgeführt.

## Patentansprüche

1. Pressmantel umfassend zumindest eine Polymerschicht (20.1, 20.2, 20.3), in welcher eine Verstärkungsstruktur (20") eingebettet ist, wobei die Verstärkungsstruktur (20") zumindest einen Verstärkungsfaden (21) umfasst,
wobei der als zumindest eine Verstärkungsfaden (21) als Längsfaden (21.1), der in Längsrichtung des Pressmantels (20) verläuft, vorgesehen ist,
wobei mehrere Verstärkungsfäden (21) als Längsfäden (21.1) vorgesehen sind, die in Längsrichtung des Pressmantels (20) verlaufend über den Umfang des Pressmantels (20) mit Abstand und parallel zueinander angeordnet sind,
wobei zumindest ein weiterer Verstärkungsfaden (21) als Umfangsfaden (21.2) vorgesehen ist, der innerhalb der Polymerschicht (20.1, 20.2, 20.3) schraubenlinienförmig in Umfangsrichtung des Pressmantels verläuft,
wobei die als Längsfaden (21.1) ausgeführten Verstärkungsfäden (21) und der wenigstens eine als Umfangsfaden (21.2) ausgeführte weitere Verstärkungsfaden (21) ein Gelege miteinander ausbilden, derart, dass die Längsfäden (21.1) radial innerhalb des zumindest einen Umfangsfadens (21.2) - in Bezug auf die Längsachse (20') des Pressmantels gesehen - angeordnet sind,
wobei die Verstärkungsstruktur (20") vollständig in die Polymerschicht eingebettet ist, sodass die Verstärkungsstruktur (20") nicht über die Begrenzung der Polymerschicht (20.1, 20.2, 20.3) hinausgeht, und
wobei die Verstärkungsstruktur (20") aus den als Längsfaden (21.1) vorgesehenen Verstärkungsfäden (21) und dem wenigstens einen, radial außen davon angeordneten und als Umfangsfaden (21.2) ausgeführten weiteren Verstärkungsfaden (21) besteht,
**dadurch gekennzeichnet,**
**dass** der zumindest eine als Längsfaden vorgesehene Verstärkungsfaden (21) als Flachfaden ausgeführt ist, so dass in einem Querschnitt senkrecht zur Längserstreckung des Flachfadens gesehen der Quotient aus der größten Breitenerstreckung und der größten Höhenerstreckung der Außenkontur des Flachfadens zwischen 1,5 bis 3 beträgt.

2. Pressmantel nach Anspruch 1, **dadurch gekennzeichnet, dass** der zumindest eine weitere Verstärkungsfaden (21) ebenfalls als Flachfaden ausgeführt ist.

3. Pressmantel nach Anspruch 1 oder 2, **dadurch gekennzeichnet, dass** in Radialrichtung auf den Pressmantel (20) gesehen die Längsfäden (21.1) zu dem zumindest einen Umfangsfaden (21.2) an Kreuzungsstellen in Radialrichtung beabstandet sind.

4. Pressmantel nach einem der vorhergehenden Ansprüche, **dadurch gekennzeichnet, dass** die Außenkontur des in einem Querschnitt senkrecht zu dessen Längserstreckung gesehen eine Annäherung an ein Rechteck, ein Oval, eine Ellipse, ein flaches Polygon, wie ein Viereck, ein Parallelogramm oder Trapez darstellt oder aus Freiformkurven, wie Splines zusammengesetzt ist, einer Funktion, wie Polynomfunktionoder sonstigen runde Kurven, wie Halbkreise, Sicheln, Zykloiden, Epizykloide, z.B. Nephroide oder Kardioiden oder daran angelehnte Formen folgt.

5. Pressmantel nach einem der vorhergehenden Ansprüche, **dadurch gekennzeichnet, dass** in einem Querschnitt senkrecht zur Längserstreckung des Flachfadens gesehen der Quotient aus der größten Breitenerstreckung und der größten Höhenerstreckung der Außenkontur des Flachfadens 2 beträgt.

6. Pressmantel nach einem der vorhergehenden Ansprüche, umfassend zumindest eine, - in Bezug auf die Längsachse (20') des Pressmantels (20) gesehen - radial äußerste Polymerschicht (20.1) und eine in Bezug auf die Längsachse (20') des Pressmantels (20) dazu gesehen radial innere Polymerschicht (20.2).

7. Pressmantel nach Anspruch 6, **dadurch gekennzeichnet, dass** genau zwei Polymerschichten (20.1, 20.2) vorgesehen sind und die radial innere Polymerschicht (20.2) zugleich die radial innerste Polymerschicht des Pressmantels (20) ist.

8. Presswalze, wie Schuhpresswalze (12), für eine Schuhpresse (10) zur Behandlung einer Faserstoffbahn (24), **dadurch gekennzeichnet, dass** die Presswalze wenigstens einen Pressmantel (20) nach einem der vorstehenden Ansprüche aufweist.

9. Schuhpresse (10) zur Behandlung einer Faserstoffbahn (24), bevorzugt einer Papier-, Karton-, Tissue- oder Zellstoffbahn, umfassend eine Presswalze und eine Gegenwalze (14), die zusammen einen Nip (22) ausbilden oder begrenzen, wobei die Presswalze einen umlaufenden Pressmantel umfasst, **dadurch gekennzeichnet, dass** der Pressmantel (20) nach einem der Ansprüche 1 bis 7 ausgebildet ist.

10. Verwendung eines Pressmantels (20) nach einem der Ansprüche 1 bis 7 für eine Presse, wie Schuhpresse (10) zur Behandlung einer Faserstoffbahn (24), bevorzugt einer Papier-, Karton-, Tissue- oder Zellstoffbahn.

## Claims

1. Press cover comprising at least one polymer layer (20.1, 20.2, 20.3) in which a reinforcing structure (20") is embedded, wherein the reinforcing structure (20") comprises at least one reinforcing thread (21),
wherein the at least one reinforcing thread (21) is provided as a longitudinal thread (21.1), which runs in the longitudinal direction of the press cover (20),
wherein a plurality of reinforcing threads (21) are provided as longitudinal threads (21.1), which, running in the longitudinal direction of the press cover (20), are arranged spaced apart from and parallel to one another over the circumference of the press cover (20),
wherein at least one further reinforcing thread (21) is provided as a circumferential thread (21.2), which runs within the polymer layer (20.1, 20.2, 20.3) in a helical manner in the circumferential direction of the press cover,
wherein the reinforcing threads (21) designed as longitudinal threads (21.1) and the at least one further reinforcing thread (21) designed as a circumferential thread (21.2) form a laid fabric with one another, in such a way that the longitudinal threads (21.1) are arranged radially within the at least one circumferential thread (21.2) - as viewed in relation to the longitudinal axis (20') of the press cover,
wherein the reinforcing structure (20'') is embedded completely into the polymer layer, so that the reinforcing structure (20") does not go beyond the boundary of the polymer layer (20.1, 20.2, 20.3), and
wherein the reinforcing structure (20") consists of the reinforcing threads (21) provided as longitudinal threads (21.1) and of the at least one further reinforcing thread (21) which is arranged radially at the outside thereof and is designed as a circumferential thread (21.2),
**characterized in that** the at least one reinforcing thread (21) provided as a longitudinal thread is designed as a flat thread, such that, as viewed in a cross section perpendicular to the longitudinal extent of the flat thread, the quotient of the greatest width extent and the greatest height extent of the outer contour of the flat thread is between 1.5 and 3.

2. Press cover according to Claim 1, **characterized in that** the at least one further reinforcing thread (21) is also designed as a flat thread.

3. Press cover according to Claim 1 or 2, **characterized in that**, as viewed in the radial direction of the press cover (20), the longitudinal threads (21.1) are spaced apart in the radial direction from the at least one circumferential thread (21.2) at crossing points.

4. Press cover according to one of the preceding claims, **characterized in that** the outer contour of the, as viewed in a cross section perpendicular to the longitudinal extent thereof, constitutes an approximation to a rectangle, an oval, an ellipse, a flat polygon, such as a square, a parallelogram or trapezium, or is made up of freeform curves, such as splines, a function, such as a polynomial function, or other round curves, such as semicircles, crescents, cycloids, epicycloids, for example nephroids or cardioids or shapes based thereon.

5. Press cover according to one of the preceding claims, **characterized in that**, as viewed in a cross section perpendicular to the longitudinal extent of the flat thread, the quotient of the greatest width extent and the greatest height extent of the outer contour of the flat thread is 2.

6. Press cover according to one of the preceding claims, comprising at least a radially outermost, as seen in relation to the longitudinal axis (20') of the press cover (20), polymer layer (20.1) and a radially inner, as seen in relation to the longitudinal axis (20') of the press cover (20), polymer layer (20.2).

7. Press cover according to Claim 6, **characterized in that** exactly two polymer layers (20.1, 20.2) are provided, and the radially inner polymer layer (20.2) is simultaneously the radially innermost polymer layer of the press cover (20).

8. Press roll, such as a shoe press roll (12), for a shoe press (10) for treating a fibrous material web (24), **characterized in that** the press roll has at least one press cover (20) according to one of the preceding claims.

9. Shoe press (10) for treating a fibrous material web (24), preferably a paper, cardboard, tissue or pulp web, comprising a press roll and an opposing roll (14), which together form or delimit a nip (22), wherein the press roll comprises a rotating press cover, **characterized in that** the press cover (20) is formed according to one of Claims 1 to 7.

10. Use of a press cover (20) according to one of Claims 1 to 7 for a press, such as a shoe press (10), for treating a fibrous material web (24), preferably a paper, cardboard, tissue or pulp web.

## Revendications

1. Enveloppe de presse comprenant au moins une couche de polymère (20.1, 20.2, 20.3) dans laquelle est noyée une structure de renforcement (20''), la structure de renforcement (20'') comprenant au moins un fil de renforcement (21), l'au moins un fil de renforcement (21) étant prévu sous forme de fil longitudinal (21.1) qui s'étend dans la direction longitudinale de l'enveloppe de presse (20),
plusieurs fils de renforcement (21) étant prévus sous forme de fils longitudinaux (21.1) qui sont agencés à distance et parallèlement les uns aux autres sur la périphérie de l'enveloppe de presse (20) en s'étendant dans la direction longitudinale de l'enveloppe de presse (20),
au moins un autre fil de renforcement (21) étant prévu sous forme de fil périphérique (21.2) qui s'étend à l'intérieur de la couche de polymère (20.1, 20.2, 20.3) en forme d'hélice dans la direction périphérique de l'enveloppe de presse,
les fils de renforcement (21) réalisés sous forme de fils longitudinaux (21.1) et l'au moins un autre fil de renforcement (21) réalisé sous forme de fil périphérique (21.2) formant ensemble une nappe, de telle sorte que les fils longitudinaux (21.1) sont agencés radialement à l'intérieur de l'au moins un fil périphérique (21.2) - vus par rapport à l'axe longitudinal (20') de l'enveloppe de presse,
la structure de renforcement (20") étant entièrement noyée dans la couche de polymère, de telle sorte que la structure de renforcement (20'') ne dépasse pas la limite de la couche de polymère (20.1, 20.2, 20.3), et
la structure de renforcement (20'') étant constituée des fils de renforcement (21) prévus sous forme de fils longitudinaux (21.1) et de l'au moins un autre fil de renforcement (21) agencé radialement à l'extérieur de ceux-ci et réalisé sous forme de fil périphérique (21.2), **caractérisée en ce que**
l'au moins un fil de renforcement (21) prévu sous forme de fil longitudinal est réalisé sous forme de fil plat, de telle sorte que, vu dans une section transversale perpendiculaire à l'extension longitudinale du fil plat, le quotient de la plus grande extension en largeur et de la plus grande extension en hauteur du contour extérieur du fil plat est compris entre 1,5 à 3.

2. Enveloppe de presse selon la revendication 1, **caractérisée en ce que** l'au moins un autre fil de renforcement (21) est également réalisé sous forme de fil plat.

3. Enveloppe de presse selon la revendication 1 ou 2, **caractérisée en ce que**, vus dans la direction radiale sur l'enveloppe de presse (20), les fils longitudinaux (21.1) sont espacés de l'au moins un fil périphérique (21.2) à des points de croisement dans la direction radiale.

4. Enveloppe de presse selon l'une quelconque des revendications précédentes, **caractérisée en ce que** le contour extérieur du, vu dans une section transversale perpendiculaire à son extension longitudinale, représente une approximation d'un rectangle, d'un ovale, d'une ellipse, d'un polygone plat tel qu'un quadrilatère, un parallélogramme ou un trapèze, ou est composé de courbes de forme libre, telles que des splines, d'une fonction telle qu'une fonction polynomiale ou d'autres courbes circulaires, telles que des demi-cercles, des croissants, des cycloïdes, des épicycloïdes, p. ex. des néphroïdes ou les cardioïdes, ou des formes qui s'en rapprochent.

5. Enveloppe de presse selon l'une quelconque des revendications précédentes, **caractérisée en ce que**, dans une section transversale perpendiculaire à l'extension longitudinale du fil plat, le quotient de la plus grande extension en largeur et de la plus grande extension en hauteur du contour extérieur du fil plat est égal à 2.

6. Enveloppe de presse selon l'une quelconque des revendications précédentes, comprenant au moins une couche de polymère radialement la plus extérieure (20.1) - vue par rapport à l'axe longitudinal (20') de l'enveloppe de presse (20), et une couche de polymère radialement intérieure (20.2) vue par rapport à l'axe longitudinal (20') de l'enveloppe de presse (20).

7. Enveloppe de presse selon la revendication 6, **caractérisée en ce qu'**il est prévu exactement deux couches de polymère (20.1, 20.2) et la couche de polymère radialement intérieure (20.2) est en même temps la couche de polymère radialement la plus intérieure de l'enveloppe de presse (20).

8. Rouleau de presse, tel que rouleau de presse à sabot (12), pour une presse à sabot (10) pour le traitement d'une bande de matière fibreuse (24), **caractérisé en ce que** le rouleau de presse présente au moins une enveloppe de presse (20) selon l'une quelconque des revendications précédentes.

9. Presse à sabot (10) pour le traitement d'une bande de matière fibreuse (24), de préférence d'une bande de papier, de carton, de papier mince ou de pâte de cellulose, comprenant un rouleau de presse et un contre-rouleau (14), qui forment ou délimitent ensemble une ligne de contact (22), le rouleau de presse comprenant une enveloppe de presse circonférentielle, **caractérisée en ce que** l'enveloppe de presse (20) est formée selon l'une quelconque des revendications 1 à 7.

10. Utilisation d'une enveloppe de presse (20) selon l'une quelconque des revendications 1 à 7 pour une presse, telle qu'une presse à sabot (10), pour le traitement d'une bande de matière fibreuse (24), de préférence d'une bande de papier, de carton, de papier mince ou de pâte de cellulose.
